# EUROPÄISCHE PATENTSCHRIFT

(11) **EP 2 365 247 B1**
(45) Veröffentlichungstag und Bekanntmachung des Hinweises auf die Patenterteilung: **25.02.2015**
(21) Anmeldenummer: 11001917.1
(22) Anmeldetag: 08.03.2011
(51) Int. Cl.: F21V 35/00

(54) **Teelichthalter**
Tea light holder
Support de bougie chauffe-plat

(30) Priorität: 10.03.2010 DE 102010010825
(43) Veröffentlichungstag der Anmeldung: 14.09.2011
(73) Patentinhaber: S. Bernhard Stanz- und Drahtbiegetechnik GmbH, 58513 Lüdenscheid (DE)
(72) Erfinder: Wachsmuth, Gerd, 58769 Nachrodt-Wiblingwerde (DE)
(74) Vertreter: König, Norbert

(56) Entgegenhaltungen:
- EP-A1- 0 005 870
- DE-A1- 2 333 505
- DE-U1- 20 308 846
- US-A- 5 651 669

## Beschreibung

Die Erfindung betrifft einen Teelichthalter gemäß Oberbegriff des Anspruchs 1.

Es sind Teelichthalter verschiedenster Art zu Beleuchtungszwecken bekannt. Teelichte werden auch in Einrichtungen zur Erwärmung und zum Warmhalten von Speisen eingesetzt.

Durch die DE 203.08.846 U1 ist ein Teelichthalter bekannt, der aus zwei Zuschnitten besteht, die jeweils einen oberen Rand und einen unteren Rand aufweisen. Beide Zuschnitte weisen im oberen Rand offene rechteckförmige Ausnehmung auf. Der Zuschnitt weist einen vom Grund seiner im oberen Rand offen mündenden Ausnehmung senkrecht nach unten verlaufenden Schlitz und der andere Zuschnitt einen vom unteren Rand senkrecht nach oben verlaufenden Schlitz auf. Beide Zuschnitte sind über die Schlitze zu einem vierarmigen, in der Draufsicht etwa kreuzartigen, den Teelichthalter bildenden Gebilde zusammensteckbar, bei dem sich die beiden Ausnehmungen der Zuschnitte unter Aufnahme für ein Teelicht ergänzen. Dieser bekannte Teelichthalter weist zusätzlich ein Teil in Form einer Verriegelungsscheibe auf, die ein axiales Verdrehen der beiden Zuschnitte verhindern soll.

Die Aufgabe der vorliegenden Erfindung besteht darin, einen neuartigen, vielseitig einsetzbaren, einfach und preiswert herstellbaren Teelichthalter anzugeben.

Die Aufgabe wird durch die Merkmale des Anspruchs 1 gelöst.

Für den erfindungsgemäßen Teelichthalter werden im Wesentlichen nur zwei einfach und preisgünstig herstellbare, im Wesentlichen rechteckförmige, flächige, mit rechteckförmigen randseitigen Ausnehmungen ausgestattete Zuschnitte, vorzugsweise aus Metallblechen, insbesondere Stahlblechen, benötigt, die über die Schlitze einfach und schnell zur Bildung eines Teelichthalters zusammensteckbar sind und ebenso einfach und schnell wieder in die beiden flächigen Einzelteile zerlegbar sind, solange die beiden Zuschnitte im montierten Zustand nicht relativ zueinander festgelegt sind. Im zerlegten Zustand wird extrem geringer Lager- und Verpackungsraum benötigt. Der Teelichthalter ist auch gut als Stövchen geeignet.

Durch eine stufige Gestaltung der senkrechten Seiten der Ausnehmungen gemäß Anspruch 2 kann der Teelichthalter für verschieden große Teelichter verwendet werden. Die Größe der durch die Ausnehmungen gebildeten Aufnahme für das Teelicht ist in Abhängigkeit von der Zahl, der Breite und der Tiefe der Stufen wählbar.

Gemäß der Erfindung weisen die Zuschnitte A und B an ihrer unteren Seite nahe ihrer Seiten kurze Stapel-Schlitze auf, die parallel zu den Seiten verlaufen. Mit Hilfe dieser Stapel-Schlitze können mehrere Teelichthalter übereinander und versetzt zueinander durch entsprechendes Aufeinanderstecken angeordnet werden, wodurch sich optisch sehr ansprechende dreidimensionale Gebilde verschiedenster Formen, insbesondere Teelichthalter-Pyramiden, auf einfache Weise herstellen lassen, die aber auch ebenso einfach wieder in die durch die erfindungsgemäßen Teelichthalter gebildeten Einzelbausteine zerlegt werden können.

Die Erfindung soll nachfolgend anhand der beigefügten Zeichnung näher erläutert werden.

Es zeigt
- Fig. 1: eine Ausführungsform eines erfindungsgemäßen Teelichthalters in perspektivischer Darstellung mit zwei unterschiedlich großen Aufnahmen für zwei Teelichter verschiedener Größe und mit eingesetztem kleinerem Teelicht,
- Fig. 2 und 3: Seitenansichten des Teelichthalters nach Fig. 1 mit Blick auf Zuschnitte A und B,
- Fig. 4: eine Draufsicht auf den Teelichthalter nach Fig. 1 mit eingesetztem Teelicht,
- Fig. 5: den Teelichthalter nach Fig. 1 mit eingesetztem größerem Teelicht,
- Fig. 6 und 7: Seitenansichten des Teelichthalters nach Fig. 5 mit Blick auf Zuschnitte A und B,
- Fig. 8: eine Draufsicht auf den Teelichthalter nach Fig. 5 mit eingesetztem Teelicht,
- Fig. 9 und 10: Seitenansichten von zwei Zuschnitten A und B, aus denen der Teelichthalter nach Fig. 1 und 5 zusammengesetzt ist,
- Fig. 11: drei zu einer Pyramide zusammengesetzte Teelichthalter nach Fig. 1 (Teelichthalter-Pyramide) in einer perspektivischen Darstellung mit eingesetztem, kleinerem Teelicht,
- Fig. 12 und 13: Seitenansichten der Teelichthalter-Pyramide nach Fig. 11,
- Fig. 14: eine Draufsicht auf die Teelichthalter-Pyramide nach Fig. 11,
- Fig. 15: drei zu einer Pyramide zusammengesetzte Teelichthalter nach Fig. 5 (Teelichthalter-Pyramide) in einer perspektivischen Darstellung mit eingesetztem, größerem Teelicht,
- Fig. 16 und 17: Seitenansichten der Teelichthalter-Pyramide nach Fig. 15 und
- Fig. 18: eine Draufsicht auf die Teelichthalter-Pyramide nach Fig. 15.

Gleiche und einander entsprechende Teile sind in den Figuren der Zeichnung mit den gleichen Bezugszeichen versehen.

Die Zeichnung zeigt einen Teelichthalter 2, vgl. insbes. Fig. 1 - 8, bestehend aus zwei rechteckförmigen, plattenförmigen Zuschnitten A und B, vorzugsweise aus einem Metallblech, insbesondere Stahlblech. Die Zuschnitte A, B weisen am oberen Rand 8, 9 gleich ausgebildete, gestufte (in den Fig. 9 und 10 gestrichelt angedeutet) oder gleich ausgebildete, rechteckförmige, jeweils zum Rand hin offene Ausnehmungen 12, 13 auf. Die Zuschnitte A, B weisen am unteren Rand 10, 11 gleich ausgebildete, rechteckförmige, jeweils zum Rand hin offene Ausnehmungen 14, 15 auf. Die unteren und oberen Ausnehmungen 12, 13, 14, 15 können gleich groß sein. Die unteren Ausnehmungen 14, 15 können kleiner oder größer als die oberen Ausnehmungen sein. Die unteren Ausnehmungen 14, 15 können auch fehlen, was in den Fig. 9 und 10 gestrichelt dargestellt ist.

Vom Grund 16 der oberen Ausnehmung 13 des einen Zuschnitts B ist ein nach unten verlaufender Schlitz 17 und vom Grund 18 der unteren Ausnehmung 14 oder beim Fehlen der unteren Ausnehmung 14, was in der Fig. 9 gestrichelt eingezeichnet ist, vom unteren Rand 10 des Zuschnittes A ist ein nach oben verlaufender Schlitz 20 ausgebildet. Die Schlitze 17 und 20 erstrecken sich bis zu einem Punkt, der in der Mitte zwischen dem oberen und unteren Rand 8, 10 und 9, 11 liegt.

Beide Zuschnitte A, B sind über die Schlitze 17 und 20 zu einem vierarmigen, in der Draufsicht kreuzartigen, den Teelichthalter 2 bildenden Gebilde, vgl. insbesondere Fig. 1 und 5, zusammensteckbar, bei dem die beiden oberen Ausnehmungen 12 und 13 sich zu einer Aufnahme für ein Teelicht 22 ergänzen. Wenn die Tiefe der Ausnehmungen 12 und 13 größer ist als die Höhe des Teelichtes 22, kann der Teelichthalter 2 auch als Stövchen bzw. als Einrichtung zum Erwärmen oder Warmhalten von Speisen verwendet werden.

Die oberen Ausnehmungen 12 und 13 der Teelichthalter 2 weisen gestufte Innenseiten 28, 30 auf, sodass sich die Ausnehmungen stufenweise über wenigstens eine Stufe 32, 34 nach oben erweitern, wie dies die Fig. 1 - 3, 5 - 7, 11 - 13 und 15 - 17 zeigen und was in den Fig. 9 und 10 strichpunktiert dargestellt ist. Hierdurch ist es möglich, den Teelichthalter 2 für wenigstens zwei im Durchmesser unterschiedliche Teelichter 2 einzusetzen, wie dies die Fig. 1 und 5 zeigen. Es ist auch möglich, die oberen Ausnehmungen 12 und 13 bei einer vereinfachten Ausführung mit senkrechten Innenseiten 28', 30' zu versehen, also ohne Stufen auszubilden, vgl. Fig. 9 und 10.

Die unteren Ausnehmungen 14 und 15 können, wie oben bereits erwähnt und in der Zeichnung dargestellt, kleiner als die oberen Ausnehmungen 12 und 13 ausgebildet sein, derart, dass sie im montierten Zustand der beiden Zuschnitte A und B als Aufnahmen für Kerzen oder kleinere Teelichter bei umgekehrter Aufstellung des Teelichthalters verwendbar sind. In diesem Fall kann der erfindungsgemäße Teelichthalter doppelt genutzt werden.

Die unteren Ausnehmungen 14 und 15 können auch mit den oberen Ausnehmungen 12, 13, wie oben schon erwähnt, gleich ausgebildet sein, derart, dass sie analog wie die oberen Ausnehmungen 12, 13 im zusammengesteckten Zustand der Zuschnitte A und B eine zusätzliche Aufnahme für ein Teelicht, insbesondere für ein Ersatzteelicht bilden. Eine solche Ausbildung ermöglicht darüber hinaus ebenfalls die doppelte Einsetzbarkeit des Teelichthalters.

Die Zuschnitte A und B weisen an ihrer unteren Seite 10 und 11 nahe ihrer Seiten 35, 37 bzw. 38, 40 kurze Stapel-Schlitze 42, 44 bzw. 46, 48 auf, die parallel zu den Seiten 35, 37 bzw. 38, 40 verlaufen und deren Abstand zu den Seiten 35, 37, 38, 40 kleiner ist als der Abstand der Ausnehmungen der Zuschnitte A und B zu den Seiten 35, 37, 38, 40 der Zuschnitte. Mit Hilfe dieser unterseitigen, seitlichen Stapel-Schlitze 42, 44, 46, 48, deren Breite gleich der Stärke der Zuschnitte A und B ist, können mehrere Teelichthalter übereinander und versetzt zueinander durch entsprechendes Aufeinanderstecken angeordnet werden, wodurch sich optisch sehr ansprechende dreidimensionale Gebilde verschiedenster Formen, insbesondere Teelichthalter-Pyramiden 50 aus bspw. drei Teelichthaltern 2, 2', 2", wie dies in den Fig. 11 bis 18, insbesondere in den Fig. 11 und 15 dargestellt ist, auf einfache Weise herstellen lassen, die aber auch ebenso einfach wieder in die durch die erfindungsgemäßen Teelichthalter gebildeten Einzelbausteine zerlegt werden können.

Damit die beiden Zuschnitte A und B im montierten Zustand einen noch stabiler stehenden Teelichthalter ergeben, können Mittel vorgesehen werden, die die Zuschnitte A und B im zusammengesteckten Zustand gegenseitig festlegen, was bspw. durch Stauchen des Materials der Zuschnitte im Bereich der Schlitze 17, 20 und/oder der Stapelschlitze 42, 44, 46 und 48 erfolgen kann.

### Bezugszeichenliste

- 2: Teelichthalter
- 8: oberer Rand Zuschnitt A
- 9: oberer Rand Zuschnitt B
- 10: unterer Rand Zuschnitt A
- 11: unterer Rand Zuschnitt B
- 12: obere Ausnehmung Zuschnitt A
- 13: obere Ausnehmung Zuschnitt B
- 14: untere Ausnehmung Zuschnitt A
- 15: untere Ausnehmung Zuschnitt B
- 16: Grund der oberen Ausnehmung
- 17: nach unten verlaufender Schlitz (Zuschnitt B)
- 18: Grund der unteren Ausnehmung
- 20: nach oben verlaufender Schlitz (Zuschnitt A)
- 22: Teelicht
- 28, 30: gestufte Innenseiten
- 28', 30': gerade Innenseiten
- 32, 34: Stufen (über die sich das Teelicht nach oben erweitert)
- 35, 37, 38, 40: Seiten
- 42, 44, 46, 48: kurze unterseitige, seitliche Stapel-Schlitze
- 50: Teelichthalter-Pyramiden

## Patentansprüche

1. Teelichthalter bestehend aus zwei rechteckförmigen plattenförmigen Zuschnitten (A, B) mit jeweils einem oberen Rand (8, 9) und einem unteren Rand (10, 11), wobei beide Zuschnitte (A, B) jeweils eine im oberen Rand (8, 9) offen mündende rechteckförmige Ausnehmung (12, 13) aufweisen und wobei der eine Zuschnitt (B) einen vom Grund (16) seiner im oberen Rand (9) offen mündenden Ausnehmung (13) etwa senkrecht nach unten verlaufenden Schlitz (17) und der andere Zuschnitt (A) einen vom unteren Rand (10) etwa senkrecht nach oben verlaufenden Schlitz (20) aufweist und wobei die beiden Zuschnitte (A, B) über die Schlitze (17, 20) zu einem vierarmigen, in der Draufsicht etwa kreuzartigen, den Teelichthalter (2) bildenden Gebilde zusammensteckbar sind, bei dem sich die beiden Ausnehmungen (12, 13) der Zuschnitte (A, B) unter Bildung einer Aufnahme für ein Teelicht (22) ergänzen, **dadurch gekennzeichnet, dass** die Zuschnitte (A, B) an ihrer unteren Seite (10 und 11) nahe ihrer Seiten (35, 37; 38, 40) Stapel-Schlitze (42, 44; 46, 48) aufweisen, die parallel zu den Seiten (35, 37; 38, 40) verlaufen und deren Breite der Stärke der Zuschnitte (A und B) entspricht, wobei der Abstand der Stapel-Schlitze (42, 44; 46, 48) zu den Seiten (35, 37; 38, 40) kleiner ist als der Abstand der oberseitigen Ausnehmungen (12, 13) der Zuschnitte (A, B) zu den Seiten (35, 37, 38, 40) der Zuschnitte.

2. Teelichthalter nach Anspruch 1, **dadurch gekennzeichnet, dass** die Ausnehmungen (12, 13) im oberen Randbereich der Zuschnitte (A, B) sich stufenweise über wenigstens eine Stufe (32, 34) nach oben erweiternd ausgebildet sind.

3. Teelichthalter nach Anspruch 1 oder 2, **dadurch gekennzeichnet, dass** die beiden Zuschnitte (A, B) im unteren Rand (10, 11) offen mündende Ausnehmungen (14, 15) aufweisen.

4. Teelichthalter nach Anspruch 1 oder 3, **dadurch gekennzeichnet, dass** der Schlitz (20) bei Vorsehen der unteren Ausnehmung (14) im unteren Rand (10) des Zuschnitts (A) vom Grund (18) dieser Ausnehmung (14) aus nach oben verlaufend ausgebildet ist.

5. Teelichthalter nach einem der vorhergehenden Ansprüche, **dadurch gekennzeichnet, dass** sich die Schlitze (17, 20) bis zu einem in der Mitte zwischen dem oberen und unteren Rand (8, 10) und (9, 11) der Zuschnitte (A, B) liegenden Punkt erstrecken.

6. Teelichthalter nach einem der vorhergehenden Ansprüche, **dadurch gekennzeichnet, dass** die oberen und unteren Ausnehmungen (12,13; 14, 15) beider Zuschnitte (A, B) seitenmittig angeordnet sind.

7. Teelichthalter nach einem der vorhergehenden Ansprüche, **dadurch gekennzeichnet, dass** die Zuschnitte (A, B) am oberen Rand (8, 9) gleich ausgebildete, gestufte oder gleich ausgebildete, rechteckförmige, jeweils zum Rand hin offene Ausnehmungen (12, 13) aufweisen.

8. Teelichthalter nach einem der vorhergehenden Ansprüche, **dadurch gekennzeichnet, dass** die Zuschnitte (A, B) am unteren Rand (10, 11) gleich ausgebildete, rechteckförmige, jeweils zum Rand hin offene Ausnehmungen (14, 15) aufweisen.

9. Teelichthalter nach einem der vorhergehenden Ansprüche, **dadurch gekennzeichnet, dass** die unteren und oberen Ausnehmungen (12, 13, 14, 15) gleich groß ausgebildet sind.

10. Teelichthalter nach einem der vorhergehenden Ansprüche, **dadurch gekennzeichnet, dass** die unteren Ausnehmungen (14, 15) kleiner oder größer als die oberen Ausnehmungen (12, 13) ausgebildet sind.

11. Teelichthalter nach einem der vorhergehenden Ansprüche, **dadurch gekennzeichnet, dass** mehrere Teelichthalter (2, 2', 2") nach Art von Bausteinen miteinander zu größeren Einheiten (50) kombinierbar sind, indem sie mit ihren unterseitigen, seitlich angeordneten Stapel-Schlitzen (42, 44, 46, 48) auf die oberen Seiten (8 und 9) anderer Teelichthalter (2, 2', 2") aufsteckbar sind.

12. Teelichthalter nach einem der vorhergehenden Ansprüche, **dadurch gekennzeichnet, dass** mehrere Teelichthalter (2, 2', 2") zur Bildung von pyramidenähnlichen Gebilden (50) übereinander und versetzt zueinander aufeinander steckbar sind.

13. Teelichthalter nach einem der vorhergehenden Ansprüche, **dadurch gekennzeichnet, dass** Mittel vorgesehen werden, die die Zuschnitte (A und B) im zusammengesteckten Zustand gegenseitig festlegen.

14. Teelichthalter nach Anspruch 13, **dadurch gekennzeichnet, dass** die gegenseitige Festlegung der Zuschnitte (A und B) durch Stauchung des Materials der Zuschnitte im Bereich der Schlitze (17, 20) und/oder der Stapel-Schlitze (42, 44, 46, 48) erfolgt.

15. Teelichthalter nach einem der vorhergehenden Ansprüche, **dadurch gekennzeichnet, dass** die Zuschnitte (A, B) der Teelichthalter (2, 2`, 2") aus einem Metallblech, insbesondere Stahlblech bestehen.

16. Verwendung des Teelichthalters nach einem der Ansprüche 1 - 9 mit eingesetztem Teelicht als Stövchen (Speisenwärmeinrichtung).

## Claims

1. Tea light holder consisting of two rectangular plate-shaped blanks (A, B) each having an upper edge (8, 9) and a lower edge (10, 11), wherein said two blanks (A, B) each have a rectangular clearance (12, 13) which terminates in the upper edge (8, 9) in an open manner and wherein one blank (B) has a slit (17) which extends approximately perpendicularly downwards from the base (16) of its clearance (13) which terminates in the upper edge (9) in an open manner and the other blank (A) has a slit (20) which extends approximately perpendicularly upwards from the lower edge (10) and wherein the two blanks (A, B) can be joined together, via the slits (17, 20), to form a four-armed structure which is approximately cross-like in plan view and forms the tea light holder (2) and in which the two clearances (12, 13) in the blanks (A, B) complement each other while forming a receptacle for a tea light (22),
**characterised in that**
the blanks (A, B) have, on their lower side (10 and 11), stacking slits (42, 44; 46, 48) close to their sides (35, 37; 38, 40) which extend parallel to said sides (35, 37; 38, 40) and the width of which corresponds to the thickness of the blanks (A, B), the distance of the stacking slits (42, 44; 46, 48) from the sides (35, 37; 38, 40) being smaller than the distance of the clearances (12, 13) on the upper sides of the blanks (A, B) from said sides (35, 37, 38, 40) of the blanks.

2. Tea light holder according to Claim 1,
**characterised in that**
the clearances (12, 13) in the upper edge region of the blanks (A, B) are constructed so as to widen upwards, stepwise, via at least one step (32, 34).

3. Tea light holder according to Claim 1 or 2,
**characterised in that**
the two blanks (A, B) have clearances (14, 15) which terminate in the lower edge (10, 11) in an open manner.

4. Tea light holder according to Claim 1 or 3,
**characterised in that**,
when the lower clearance (14) is provided in the lower edge (10) of the blank (A), the slit (20) is constructed so as to extend upwards from the base (18) of the said clearance (14).

5. Tea light holder according to one of the preceding claims,
**characterised in that**
the slits (17, 20) extend as far as a point which lies in the middle between the upper (8, 10) and lower (9, 11) edges of the blanks (A, B).

6. Tea light holder according to one of the preceding claims,
**characterised in that**
the upper and lower clearances (12, 13; 14, 15) of the two blanks (A, B) are arranged in a laterally central manner.

7. Tea light holder according to one of the preceding claims,
**characterised in that**
the blanks (A, B) comprise clearances (12, 13) which are of identical construction and stepped or of identical construction and rectangular and which are each open towards the upper edge (8, 9), respectively.

8. Tea light holder according to one of the preceding claims,
**characterised in that**
the blanks (A, B) comprise clearances (14, 15) which are of identical construction, rectangular and open towards the lower edge (10, 11), respectively.

9. Tea light holder according to one of the preceding claims,
**characterised in that**
the lower and upper clearances (12, 13, 14, 15) are constructed so as to be equal in size.

10. Tea light holder according to one of the preceding claims,
**characterised in that**
the lower clearances (14, 15) are constructed so as to be smaller or larger than the upper clearances (12, 13).

11. Tea light holder according to one of the preceding claims,
**characterised in that**
a number of tea light holders (2, 2', 2") can be combined with one another after the manner of building blocks to form larger units (50), through the fact that they can be joined, by their laterally arranged stacking slits (42, 44, 46, 48) on the lower side, onto the upper sides (8 and 9) of other tea light holders (2, 2', 2").

12. Tea light holder according to one of the preceding claims,
**characterised in that**
a number of tea light holders (2, 2', 2") can be joined onto one another, one above another and in a mutually offset manner, to form pyramid-like structures (50).

13. Tea light holder according to one of the preceding claims,
**characterised in that**
means are provided which secure the blanks (A and B) to each other in the joined-together condition.

14. Tea light holder according to Claim 13,
**characterised in that**
the securing of the blanks (A and B) to each other takes place by compressing the material of said blanks in the region of the slits (17, 20) and/or of the stacking slits (42, 44, 46, 48).

15. Tea light holder according to one of the preceding claims,
**characterised in that**
the blanks (A, B) of the tea light holder (2, 2', 2") consist of a sheet metal, in particular sheet steel.

16. Use of the tea light holder according to one of Claims 1 to 9, with an inserted tea light, as a little stove (food-warming arrangement).

## Revendications

1. Support pour bougies chauffe-plat constitué de deux découpes (A, B) en forme de plaque rectangulaire avec respectivement un bord supérieur (8,9) et un bord inférieur (10, 11), les deux découpes (A, B) présentant respectivement un évidement (12, 13) en forme de rectangle qui débouche, ouvert, dans le bord supérieur (8, 9) et l'une des découpes (B) présentant une fente (17) qui s'étend depuis le fond (16) de son évidement (13) débouchant, ouvert, dans le bord supérieur (9) à peu près perpendiculairement vers le bas et l'autre découpe (A) présentant une fente (20) s'étendant depuis le bord inférieur (10) à peu près perpendiculairement vers le haut et les deux découpes (A, B) pouvant être emboîtées, par l'intermédiaire des fentes (17, 20) pour obtenir une structure à peu près en forme de croix à quatre bras formant le support pour bougie chauffe-plat (2), les deux évidements (12, 13) des découpes (A, B) se complétant en formant une réception pour une bougie chauffe-plat (22), **caractérisé en ce que** les découpes (A, B) présentent au niveau de leur côté inférieur (10 et 11), à proximité de leurs côtés (35, 37, 38, 40), des fentes d'empilage (42, 44, 46, 48) qui s'étendent parallèlement aux côtés (35, 37, 38, 40) et dont la largeur correspond à l'épaisseur des découpes (A et B), la distance entre les fentes d'empilage (42, 44, 46, 48) et les côtés (35, 37, 38, 40) étant plus petite que la distance entre les évidements côté supérieur (12, 13) des découpes (A, B) et les côtés (35, 37, 38, 40) de celles-ci.

2. Support pour bougie chauffe-plat, **caractérisé en ce que** les évidements (12, 13) dans la partie supérieure du bord des découpes (A, B) sont conçus de façon à s'élargir par étages, sur au moins un étage (32, 34), vers le haut.

3. Support pour bougie chauffe-plat suivant la revendication 1 ou 2, **caractérisé en ce que** deux découpes (A, B) présentent des évidements (14, 15) débouchant, ouverts, dans le bord inférieur.

4. Support pour bougie chauffe-plat suivant la revendication 1 ou 3, **caractérisé en ce qu'**en cas de prévision de l'évidement inférieur (14) dans le bord inférieur (10) de la découpe (A), la fente (20) est conçue de façon à s'étendre depuis le fond de cet évidement (14) vers le haut.

5. Support pour bougie chauffe-plat suivant une des revendications précédentes, **caractérisé en ce que** les fentes (17, 20) s'étendent jusqu'à un point situé au milieu entre les bords supérieur et inférieur (8, 10) et (9, 11) des découpes (A, B).

6. Support pour bougie chauffe-plat suivant une des revendications précédentes, **caractérisé en ce que** les évidements supérieurs et inférieurs (12, 13, 14, 15) des deux découpes (A, B) sont disposés au centre des côtés.

7. Support pour bougie chauffe-plat suivant une des revendications précédentes, **caractérisé en ce que** les découpes (A, B) présentent au niveau du bord supérieur (8, 9) des évidements (12, 13) conçus identiques en forme d'étage ou conçus identiques en forme de rectangle respectivement ouverts envers le bord.

8. Support pour bougie chauffe-plat suivant une des revendications précédentes, **caractérisé en ce que** les découpes (A, B) présentent au niveau du bord inférieur (10, 11) des évidements conçus identiques, en forme de rectangle, respectivement ouverts envers le bord.

9. Support pour bougie chauffe-plat suivant une des revendications précédentes, **caractérisé en ce que** les évidements inférieurs et supérieurs (12, 13, 14, 15) sont conçus de taille identique.

10. Support pour bougie chauffe-plat suivant une des revendications précédentes, **caractérisé en ce que** les évidements inférieurs (14, 15) sont conçus plus petits ou plus grands que les évidements supérieurs (12, 13).

11. Support pour bougie chauffe-plat suivant une des revendications précédentes, **caractérisé en ce que** plusieurs supports pour bougie chauffe-plat (2, 2', 2") peuvent être combinés entre eux comme des cubes de construction pour former des unités (50) plus grandes, étant donnés qu'ils sont emboîtables par l'intermédiaire de leurs fentes d'empilage (42, 44, 46, 48) côté inférieur qui sont disposées latéralement sur les côtés supérieurs (8 et 9) d'autres supports pour bougie chauffe-plat (2, 2', 2").

12. Support pour bougie chauffe-plat suivant une des revendications précédentes, **caractérisé en ce que** plusieurs supports pour bougie chauffe-plat (2, 2', 2") sont emboîtables les uns au-dessus des autres et de manière décalée les uns par rapport aux autres pour former des structures (50) similaires à une pyramide.

13. Support pour bougie chauffe-plat suivant une des revendications précédentes, **caractérisé en ce que** des moyens sont prévus qui fixent les découpes (A et B) l'une à l'autre en état emboîté.

14. Support pour bougie chauffe-plat suivant la revendication 13, **caractérisé en ce que** la fixation les unes aux autres des découpes (A et B) a lieu par compression de la matière des découpes dans la zone des fentes (17, 20) et/ou des fentes d'empilage (42, 44, 46, 48).

15. Support pour bougie chauffe-plat suivant une des revendications précédentes, **caractérisé en ce que** les découpes (A, B) des supports pour bougie chauffe-plat (2, 2', 2") sont en tôle métallique, en particulier en tôle d'acier.

16. Utilisation du support pour bougie chauffe-plat suivant une des revendications 1 à 9, avec une bougie chauffe-plat insérée, comme réchaud (dispositif de réchauffement de plats).
